# EUROPÄISCHE PATENTSCHRIFT

(11) **EP 0 466 701 B1**
(45) Veröffentlichungstag und Bekanntmachung des Hinweises auf die Patenterteilung: **20.10.1993**
(21) Anmeldenummer: 90902612.2
(22) Anmeldetag: 08.02.1990
(51) Int. Cl.: B41J 11/58

(54) **DRUCKER MIT EINER BLATTVORRATSKASSETTE**
PRINTER WITH SHEET SUPPLY CASSETTE
IMPRIMANTE AVEC UNE CASSETTE DE STOCKAGE DE FEUILLES

(30) Priorität: 05.04.1989 EP 89730094
(43) Veröffentlichungstag der Anmeldung: 22.01.1992
(73) Patentinhaber: MANNESMANN Aktiengesellschaft, 40027 Düsseldorf (DE)
(72) Erfinder: GROSSE, Hatto, D-8000 München 70 (DE); SCHULZ, Harald, D-1000 Berlin 19 (DE)
(74) Vertreter: Meissner, Peter E., Dipl.-Ing.
(86) Internationale Anmeldenummer: DE9000084
(87) Internationale Veröffentlichungsnummer: WO9011893

(56) Entgegenhaltungen:
- WO-A-87/06532
- DE-A- 3 422 505
- US-A- 2 574 575
- US-A- 4 761 663
- PATENT ABSTRACTS OF JAPAN, vol. 8, no. 182 (M-319)(1619) 22 August 1984; JP-A-59 073980
- IBM TECHNICAL DISCLOSURE BULLETIN, vol. 24, no. 8, January 1982, New York US, page 4348, Mott W. E. & Shakib I. D.: "Cover section for paper opening of a printer"

## Beschreibung

Die Erfindung betrifft einen Drucker mit einem Gehäuse, mit einer automatischen Blattvorratskassette und einer Blattvereinzelungsvorrichtung zum Vereinzeln und Heranführen von zu bedruckenden Einzelblättern aus der Blattvorratskassette in eine Druckposition und mit einer Blattablage zur Aufnahme der von der Druckposition kommenden bedruckten Einzelblätter.

Ein derartiger, aus der EP-A-0 106 801 bekannter Drucker ist zur automatischen Zuführung von Einzelblättern eines Blattvorrates in eine zum Bedrucken der Einzelblätter vorgesehene Druckposition mit einem auf das Gehäuse des Druckers aufsetzbaren Aufsatz bestückbar, der eine schräg angeordnete Blattvorratskassette mit einer Blattvereinzelungsvorrichtung und eine Blattablage zur Aufnahme der von der Druckposition kommenden bedruckten Einzelblätter aufweist. Die Bauhöhe des Druckers wird in erheblichem Maße durch den Aufsatz bestimmt, der darüber hinaus als Zusatz zu dem Drucker gesondert gehandhabt werden muß.

Aus der US-PS-2,574,575 ist eine Typenschreibmaschine bekannt, an deren Schreibwagen schwenkbar ein Zusatz in Form eines oben offenen Blattspeicherkastens angebracht ist. Eine Frontseite des Blattspeicherkastens bildet mit einer an dem Schreibwagen außerhalb des Schreibmaschinengehäuses angeordneten Platte eine Blatteinlauffläche, auf die von einer Bedienperson ein Einzelblatt zum manuellen Einzug auflegbar ist. Der Zusatz ist zwar parallel zu der Gehäuseoberseite als Schreibmaschine in eine eine zusätzliche Arbeitsfläche bietende Ruheposition verschwenkbar, erhöht jedoch den Raumbedarf der bekannten Schreibmaschine erheblich.

Aus der DE-A-35 04 029 ist ein Drucker bekannt, bei dem die Blattvorratskassette wie eine Schublade horizontal in das Gehäuse des Druckers eingeschoben werden kann. Da die Blattvorratskassette eine zumindest den zu bedruckenden Einzelblättern entsprechende Gerätegrundfläche beansprucht, weist auch dieser bekannte Drucker ein relativ großes Bauvolumen auf.

Auch ein aus der US-PS-4,761,663 bekannter Drucker weist eine den hinteren Teil eines Blattstapels aufnehmende Schublade auf, die waagerecht in den unteren Bereich eines Druckergehäuses einführbar ist. Eine verhältnismäßig aufwendige Blatteinzugswalze fördert von dem auf einer Andruckplatte im Drucker aufliegenden vorderen Blattstapelbereich in Verbindung mit weiteren Förderelementen Einzelblätter an einer Druckposition vorbei. Die Einzelblätter gelangen auf eine oberhalb der Schublade parallel zu deren Boden verlaufende Ablageebene. Durch die auf die Blattlänge abgestimmte Schubladen- und Andruckblechgröße ist auch bei diesem bekannten Drucker eine verhältnismäßig große Grundfläche bedingt.

Insbesondere bei sogenannten Laptop-Geräten, die sich durch einen besonders kompakten Aufbau auszeichnen und wie eine Aktentasche oder in einer solchen transportiert werden können, sind aus den obengenannten Gründen bisher automatische Einzelblattzuführungsvorrichtungen nicht bekannt geworden.

Der Erfindung liegt daher die Aufgabe zugrunde, einen Drucker mit einer automatischen Einzelblattzuführung anzugeben, der sich durch einen besonders kompakten Aufbau auszeichnet.

Gemäß der Erfindung wird die Aufgabe dadurch gelöst, daß bei dem Drucker der eingangs angegebenen Art die Blattvorratskassette aus zwei relativ zueinander verschwenkbaren Kassettenabschnitten besteht, von denen der erste Kassettenabschnitt im Inneren des Druckers in Schrägstellung der Blattvereinzelungsvorrichtung fest gegenübersteht und der zweite Kassettenabschnitt in Form eines schwenkbar an dem Drucker gelagerten Klappdeckel ausgebildet ist, der in geschlossenem Zustand die Oberseite des Gehäuses bildet und in aufgeklapptem Zustand in einer Schrägstellung feststellbar ist, in der die Deckelinnenseite mit dem ersten Kassettenabschnitt fluchtet.

Durch die Unterteilung der Blattvorratskassette in die beiden zueinander verschwenkbaren Kassettenabschnitte wird erreicht, daß der als Klappdeckel ausgebildete zweite Kassettenabschnitt um den Längenbetrag des in dem Drucker feststehenden ersten Kassettenabschnitt kürzer sein kann, als die Länge der von der Blattvorratskassette aufzunehmenden Einzelblätter. Das bedeutet, daß die Baulänge des Druckers, die von der Länge des Klappdeckels bestimmt wird, und die Bauhöhe des Druckers, die etwa der Länge des Erstkassettenabschnitts entspricht, in der Summe notwendigerweise nicht größer sein müssen, als die Länge eines Einzelblattes, so daß insgesamt ein sehr kompakter Aufbau des erfindungsgemäßen Druckers erreicht wird.

Die Länge des Klappdeckels muß jedoch nicht notwendigerweise geringer als die der Einzelblätter sein; so wird nämlich auch dann noch ein kompakter Druckeraufbau erreicht, wenn der Klappdeckel etwa genauso lang ist, wie die Einzelblätter um - wie unten stehend noch näher erläutert wird - entsprechend eines weiteren Vorteils des erfindungsgemäBen Druckers als Speicher zum Bereithalten des Einzelblattvorrates zu dienen.

Schließlich dient der Klappdeckel in vorteilhafter Weise ebenso als Schutz und Abdeckung für empfindliche Teile des Druckers bei seinem Transport wie als Schutz für das jeweilige Transportmittel - beispielsweise eine Aktentasche - gegenüber scharfkantigen Teilen des Druckers.

Zum Betrieb des erfindungsgemäßen Druckers genügt es, den Klappdeckel in Schrägstellung aufzuklappen, so daß dieser zusammen mit dem feststehenden Kassettenabschnitt in dem Inneren des Druckers eine den Ausmaßen der aufzunehmenden Einzelblätter angepaßte Blattvorratskassette bildet.

Bei einer besonders vorteilhaften Weiterbildung des erfindungsgemäßen Druckers weist der Klappdeckel eine der Deckelinnenseite parallel gegenüberliegende Platte auf, die im aufgeklappten Zustand des Klappdeckels unter Bildung der Blattablage zumindest annähernd senkrecht zu einer in dem Drucker angeordneten Blattabstützkante steht. Hierdurch wird in vorteilhafter Weise erreicht, daß der Klappdeckel zugleich Blattvorratskassette für die zu bedruckenden Einzelblätter als auch Blattablage zur Aufnahme der von der Druckposition kommenden bedruckten Einzelblätter ist, wobei die in die Blattablage geförderten bedruckten Einzelblätter mit ihren Blattunterkanten auf der Blattabstützkante aufstehen und sich an die schräggestellte Platte anlehnen. Ein weiterer Vorteil ist darin zu sehen, daß die Platte zusammen mit der Deckelinnenseite einen taschenförmigen Speicher zur Aufnahme eines Einzelblattvorrates oder beispielsweise einer Betriebsanleitung für den Drucker bildet.

Im Hinblick auf die leichte Transportierbarkeit des erfindungsgemäßen Druckers ist entsprechend einer vorteilhaften Weiterbildung vorgesehen, daß der Drucker auf seiner dem Klappdeckel zugewandten Seite ein durch das Schließen des Klappdeckels betätigbares Stellelement zum Schalten von Druckerfunktionen aufweist. Hierbei wird in vorteilhafter Weise der Umstand genutzt, daß nur bei geöffnetem Klappdeckel eine Zuführung von zu bedruckenden Einzelblättern und damit ein Betrieb des Druckers möglich ist, so daß das Schließen des Klappdeckels zum Außerbetriebsetzen des Druckers oder zur Einschaltverhinderung ausgenutzt werden kann. So kann das Stellelement beispielsweise eine Transportsicherung sein, die bei geschlossenem Klappdeckel bewegliche Teile des Druckers wie z. B. das Druckwerk festhält und erst beim Öffnen des Deckels freigibt. Ferner kann das Stellelement aus einem Netzschalter bestehen, der nur bei geöffnetem Klappdeckel zugänglich ist und mit dem Schließen des Klappdeckels automatisch in eine Ausschaltstellung geschaltet wird. Im Falle eines Tintendruckers kann schließlich über das betätigbare Stellelement eine Abdichtung des Tintendruckkopfes bei geschlossenem Klappdeckel erreicht werden.

Im folgenden wird die erfindungsgemäße Vorrichtung anhand eines Ausführungsbeispieles erläutert, das in den
- Figuren 1 und 2: der Zeichnung in zwei verschiedenen Betriebszuständen dargestellt ist.

Die Figuren 1 und 2 zeigen zum Teil im Längsschnitt die für die Erläuterung der Erfindung wesentlichen Teilen eines Druckers. Der Drucker weist ein flaches kastenartiges Gehäuse 1 mit einem seitlich an dem Gehäuse 1 schwenkbar gelagerten Klappdeckel 2 auf, der entsprechend der Darstellung in Figur 1 in geschlossenem Zustand die Oberseite des Gehäuses 1 bildet. Der Klappdeckel 2 ist Teil einer zur Aufnahme von zu bedruckenden Einzelblättern 3 dienenden Blattvorratskassette 4, die aus einem im Inneren des Gehäuses 1 in Schrägstellung fest angeordneten ersten Kassettenabschnitt 5 und einem zweiten Kassettenabschnitt 6 besteht, der von dem Klappdeckel 2 gebildet wird. Dieser ist, wie Figur 2 zeigt, im aufgeklappten Zustand in einer Schrägstellung feststellbar, in der die Deckelinnenseite 7 mit dem ersten Kassetenabschnitt 5 im Inneren des Gehäuses 1 fluchtet, so daß beide Kassettenabschnitte 5 und 6 eine gemeinsame Anlageebene für die zu bedruckenden Einzelblätter 3 bilden, die sich mit ihren Blattunterkanten auf einer rechtwinklig an dem ersten Kassettenabschnitt 5 ausgebildeten und mit Blattvereinzelungsecken 8 versehenen Anschlagkante 9 abstützen. Die Einzelblätter 3 werden durch eine Feder 10 im Bereich des ersten Kassettenabschnittes 5 gegen eine antreibbare Rolle einer Blattvereinzelungsvorrichtung 11 gedrückt, die dazu dient, von den in der Blattvorratskassette 4 enthaltenen Einzelblättern 3 das jeweils oberste Einzelblatt 3 abzuziehen und entlang einer im Bodenbereich des Gehäuses 1 ausgebildeten Führungswanne 12 in den Einzugsspalt eines Förderrollenpaares 13 zu leiten. Das Förderrollenpaar 13 ist unmittelbar unterhalb der Druckposition 14 eines Tintendruckwerkes 15 angeordnet und dient dazu, das jeweils zu bedruckende Einzelblatt 3 mit einer definierten Zeilenvorschubgeschwindigkeit nach oben an dem Tintendruckwerk 15 vorbeizuführen, währenddessen das Einzelblatt 3 von dem Tintendruckwerk 15 in der Druckposition 14 bedruckt wird.

Zur Aufnahme der von der Druckposition 14 jeweils kommenden bedruckten Einzelblätter 3 dient eine Blattablage 16 bestehend aus einer an dem Klappdeckel 2 der Deckelinnenseite 7 parallel gegenüberliegenden Platte 17, die im aufgeklappten Zustand des Klappdeckels 2 annähernd senkrecht zu einer in dem Inneren des Gehäuses 1 fest angeordneten Blattabstützkante 18 steht. Zur Förderung des bedruckten Einzelblattes 3 in die Blattablage 16 dient eine Greifeinrichtung 19 in Form eines über zwei Umlenkrollen 20 und 21 geführten Riemens 22, der einen außenliegenden Ansatz in Form eines Greifhakens 23 aufweist. Am Ende des Druckvorganges, wenn das bedruckte Einzelblatt 3 mit seiner unteren Blattkante das Förderrollenpaar 13 verläßt, wird eine der beiden Umlenkrollen 20 oder 21 angetrieben, so daß der Riemen 22 mit seinem Greifhaken 23 das bedruckte Einzelblatt 3 an seiner unteren Blattkante erfaßt und aus der Druckposition 14 heraus transportiert. Im Bereich der oberen Umlenkrolle 20 wird das Einzelblatt 3 über diese Umlenkrolle 20 herübergehoben und fällt anschließend auf die Blattabstützkante 18 der Blattablage 16.

Die Platte 17 bildet zusammen mit der Deckelinnenseite 7 einen taschenförmigen Speicher beispielsweise zur Aufnahme einer Betriebsanleitung für den Drucker oder bei entsprechenden Außenmaßen des Klappdeckels 2 zur Bevorratung eines Stapels von Einzelblättern 3. In dem letzteren Fall entspricht die Länge des Klappdeckels 2 einer Einzelblattlänge, während ansonsten, wie insbesondere Figur 2 zeigt, die Länge des Klappdeckels 2 etwa um den Längenbetrag des ersten Kassettenabschnittes 5 geringer ist als die Einzelblattlänge, so daß der Drucker insgesamt einen sehr kompakten Aufbau aufweist.

Da ein Betrieb des Druckers nur bei geöffnetem Klappdeckel 2 vorgesehen ist, werden mit dem Öffnen und Schließen des Klappdeckels 2 zugleich auch wesentliche Druckerfunktionen eingeschaltet oder außer Betrieb gesetzt. Bei dem dargestellten Ausführungsbeispiel weist hierzu der Drucker auf seiner dem Klappdeckel 2 zugewandten Seite ein durch das Schließen des Klappdeckels 2 betätigbares Stellelement 24 in Form eines Netzschalters auf, über den der Drucker bei geöffnetem Klappdeckel 2 jeder Zeit manuell ein- und ausgeschaltet werden kann und beim Schließen des Klappdeckels 2 automatisch ausgeschaltet wird. Weitere, hier nicht dargestellten Möglichkeiten zum Schalten von Druckerfunktionen über ein von dem Klappdeckel 2 betätigbares Stellelement betreffen das Arretieren von beweglichen Druckerteilen oder das Abdichten des Tintendruckwerkes 15.

## Patentansprüche

1. Drucker mit einem Gehäuse (1), mit einer Blattvorratskassette (4) und einer automatischen Blattvereinzelungsvorrichtung (11) zum Vereinzeln und Heranführen von zu bedruckenden Einzelblättern (3) aus der Blattvorratskassette (4) in eine Druckposition (14) und mit einer Blattablage (16) zur Aufnahme der von der Druckposition (14) kommenden bedruckten Einzelblätter (3), **dadurch gekennzeichnet**, daß die Blattvorratskassette (4) aus zwei relativ zueinander verschwenkbaren Kassettenabschnitten (5, 6) besteht, von denen der erste Kassettenabschnitt (5) im Inneren des Druckers in Schrägstellung der Blattvereinzelungsvorrichtung (11) fest gegenübersteht und der zweite Kassettenabschnitt (6) in Form eines schwenkbar an dem Drucker gelagerten Klappdeckels (2) ausgebildet ist, der in geschlossenem Zustand die Oberseite des Gehäuses (1) bildet und in aufgeklapptem Zustand in einer Schrägstellung feststellbar ist, in der die Deckelinnenseite (7) mit dem ersten Kassettenabschnitt (5) fluchtet.

2. Drucker nach Anspruch 1, **dadurch** **gekennzeichnet**, daß der Klappdeckel (2) eine der Deckelinnenseite (7) parallel gegenüberliegende Platte (17) aufweist, die im aufgeklappten Zustand des Klappdeckels (2) unter Bildung der Blattablage (16) zumindest annähernd senkrecht zu einer in dem Drucker angeordneten Blattabstützkante (18) steht.

3. Drucker nach Anspruch 1 oder 2, **dadurch** **gekennzeichnet**, daß der Drucker auf seiner dem Klappdeckel (2) zugewandten Seite ein durch das Schließen des Klappdeckels (2) betätigbares Stellelement (24) zum Schalten von Druckerfunktionen aufweist.

## Claims

1. A printer with a housing (1), with a sheet supply cassette (4) and an automatic sheet separation device (11) for separating and bringing single sheets (3) which are to be printed from the sheet supply cassette (4) into a printing position (14) and with a sheet tray (16) for receiving the printed single sheets (3) coming from the printing position (14), characterised in that the sheet supply cassette (4) consists of two cassette sections (5, 6) which can be pivoted relative to one another, the first cassette section (5) of which is located in fixed manner opposite the sheet separation device (11) in the interior of the printer in an oblique position and the second cassette section (6) of which is designed in the form of a pivoting cover (2) mounted to pivot on the printer, which cover in the closed state forms the upper surface of the housing (1) and in the open state can be locked into an oblique position in which the inside (7) of the cover is flush with the first cassette section (5).

2. A printer according to Claim 1, characterised in that the pivoting cover (2) has a plate (17) which lies opposite and in parallel to the inside (7) of the cover, which plate in the open state of the pivoting cover (2), forming the sheet tray (16), is at least approximately at right-angles to a sheet-supporting edge (18) located in the printer.

3. A printer according to Claim 1 or 2, characterised in that the printer on its side facing the pivoting cover (2) has a positioning element (24) for switching printer functions which can be actuated by the closing of the pivoting cover (2).

## Revendications

1. Imprimante, comportant un carter (1), présentant une cassette de réserve de feuilles (4) et un dispositif automatique de déramage des feuilles (11) pour déramer et guider des feuilles individuelles à imprimer (3) hors de la cassette de réserve de feuilles (4) dans une position d'impression (14), et un récepteur de feuilles (16) pour recevoir les feuilles individuelles imprimées (3) provenant de la position d'impression (14),
caractérisée en ce que la cassette de réserve de feuilles (4) est constituée de deux tronçons de cassette (5,6) pouvant pivoter l'un par rapport à l'autre, desquels le premier tronçon de cassette (5) fait face, de façon fixe, à l'intérieur de l'imprimante en position inclinée, au dispositif de déramage de feuilles (11) et le second tronçon de cassette (6) est réalisé sous forme d'un couvercle rabattant (2) monté pivotant sur l'imprimante, qui forme, dans l'état fermé, le dessus du carter (1) et, dans l'état rabattu, peut être fixé dans une position inclinée dans laquelle la face interne (7) du couvercle est alignée avec le premier tronçon de cassette (5).

2. Imprimante selon la revendication 1,
caractérisée en ce que le couvercle rabattant (2) présente une plaque (17) parallèlement opposée à la face interne (7) du couvercle, qui, dans l'état rabattu du couvercle (2), en formant le récepteur de feuilles (16), est au moins approximativement perpendiculaire à un bord d'appui (18) des feuilles agencé dans l'imprimante.

3. Imprimante selon la revendication 1 ou 2,
caractérisée en ce que l'imprimante, sur son côté en regard du couvercle rabattant (2), présente un élément de réglage (24), qui peut être actionné par la fermeture du couvercle rabattant (2), pour mettre en oeuvre des fonctions de l'imprimante.
